# EUROPÄISCHE PATENTSCHRIFT

(11) **EP 0 006 970 B1**
(45) Veröffentlichungstag und Bekanntmachung des Hinweises auf die Patenterteilung: **21.04.1982**
(21) Anmeldenummer: 79100959.0
(22) Anmeldetag: 29.03.1979
(51) Int. Cl.: D01G 15/72, B65G 53/00

(54) **Vorrichtung zum Auftrennen der Baumwollabgänge einer üblichen Baumwollreinigungsmaschine in Gutfasern und Schmutz**
Apparatus for separating cotton waste from a customary cotton cleaning machine into reusable fibres and refuse
Dispositif de séparation de débourrure de coton provenant d'une machine de nettoyage de coton conventionnelle en fibres réutilisables et déchets

(30) Priorität: 05.04.1978 CH 3636/78
(43) Veröffentlichungstag der Anmeldung: 23.01.1980
(73) Patentinhaber: Monor AG, CH-6312 Steinhausen (CH)
(72) Erfinder: Langen, Michael, D-8000 München 81 (DE)
(74) Vertreter: Ruschke, Hans Edvard, Dipl.-Ing.

## Beschreibung

Die Erfindung bezieht sich auf eine Vorrichtung zum Auftrennen der Baumwollabgänge einer üblichen Baumwollreinigungsmaschine in Gutfasern und Schmutz. Bei der Gewinnung von Baumwolle sowie bei der Baumwollreinigung in der Spinnerei fallen Abgänge an. Die Abgänge enthalten einen hohen Prozentsatz spinnbarer Gutfasern, die meistens verloren sind, aber für die Spinnerei zurückgewonnen werden sollen.

Im Stand der Technik werden die Abfälle gesammelt und als minderwertige Rohstoffe an spinnereifremde Produktionen abgegeben.

Es wurde versucht, die Abgänge durch eine Anzahl geeigneter Maschinen wiederaufzubereiten. Dies gelingt zwar, doch ist der Durchsatz solcher Anlagen im Verhältnis zu den anfallenden Abgängen so hoch, daß sie nicht wirtschaftlich ausgelastet werden können. Andererseits ist ein Transport der Abgänge über große Strecken zu einer zentralen Weiterverarbeitung nicht wirtschaftlich, so daß solche Anlagen keine weite Verbreitung gefunden haben.

Weiter ist eine Maschine bekannt, die einfach aufgebaut ist und eine Trennung der Abgänge in Gutfascrn und Schmutz bewirkt. Die Maschine ist unter dem Namen Shirley-Gerät bekannt. Die Aufgabe des Shirley-Gerätes besteht in einer vollständigen Trennung der Gutfasern vom Schmutz, wie sie für Prüfzwecke notwendig ist. Das Shirley-Gerät besteht aus einer Speisevorrichtung und einer Auflösewalze, die die Vorreißergarnitur trägt. Durch die Fliehkraft und eine besondere Luftführung wird die trennende Wirkung erreicht. Das an den Ausscheidestellen anfallende Material wird zur vollständigen Trennung wiederholt der Speisevorrichtung vorgelegt; das geschieht so lange, bis die vollständige Trennung erreicht ist.

Der Stand der Technik ist unbefriedigend, weil es wie angedeutet lediglich Anlagen gibt, die sehr große Mengen Abgänge brauchbar aufarbeiten können. Vielerorts sind sie jedoch nicht sinnvoll einsetzbar, da nicht genügend Abfälle zur Verfügung stehen.

Die im Shirley-Gerät durchsetzbaren Mengen sind so gering, daß an einen industriellen Einsatz nicht gedacht werden kann.

Die DE-B-1 202195 zeigt eine Maschine zum Öffnen und Reinigen bzw. Mischen von Fasergut, insbesondere von Baumwolle und Wollabfällen. Es handelt sich um einen Stufenöffner und einen vor dessen Einlaß liegenden Schacht, dessen Boden als eine Klappe ausgebildet ist, die jeweils geöffnet wird, wenn der Schacht eine vorbestimmte Fasergutmenge enthält. Der Auslaß des Stufenöffners ist dabei einerseits über ein Rohr mit einem den Schacht speisenden Kondenser zu einem Kreislauf verbunden, in den der Einlauf des Fasergutes mündet, und andererseits mit einer Ausgangsleitung verbunden, wobei für eine alternative Verbindung mit dem Kondenser und der Ausgangsleitung eine von einem Schaltgerät gesteuerte Klappe vorgesehen ist. Durch eine entsprechende Steuerung dieser Klappe läuft das Fasergut so oft durch den Stufenöffner, bis eine ganz gleichmäßige Mischung erreicht ist, wonach es über das genannte Rohr abgefördert wird.

Bei dieser Maschine ist weder eine Auftrennung des Fasergutes in unterschiedlich gereinigte Fraktionen noch deren individuelle Rückführung an die Einspeisestelle vorgesehen, ebensowenig wie eine variable Steuerung des Materialflusses über unterschiedlich umlaufende Garniturwalzen. Diese Maschine ist daher in keiner Weise dazu geeignet, die Baumwollabgänge einer üblichen Reinigungsmaschine in einer wirtschaftlich vertretbaren Weise in Gutfasern und Schmutz aufzutrennen.

Die GB-A-884245 zeigt eine Krempelmaschine, bei der die Tambourwalze in Umlaufrichtung gesehen hinter der Abnehmerwalze von einer axial hin- und herbeweglichen Saugdüse eines Gebläses gereinigt wird, wobei das so entfernte Material durch eine Düse im Bereich zwischen der Speisemulde und einer Vorwalze dem Krempelprozeß wieder zugeführt wird. Dabei sollen die noch brauchbaren langen Fasern in den Prozeß wieder eingeführt werden, während die zu kurzen Fasern und Verunreinigungen ausgeschieden werden sollen. Die sich somit ansammelnden Abgänge weisen jedoch erfahrungsgemäß noch einen erheblichen Anteil an brauchbaren Fasern auf, die in wirtschaftlicher Weise wiederzugewinnen erwünscht ist.

Der Erfindung liegt also die Aufgabe zugrunde, eine Vorrichtung anzugeben, die die Abgänge aus Baumwollverarbeitungsprozessen in besonders effizienter Weise in Gutfasern und Schmutz auftrennt, was dadurch wirtschaftlich erreicht werden soll, daß eine in ihrem Durchsatz auf den jeweiligen Baumwollverarbeitungsprozeß abgestimmte Vorrichtung vorgesehen wird, die in Nachbarschaft zu diesem Hauptprozeß betrieben werden kann, wobei die anfallenden Gutfasern wieder in den Haptprozeß eingeführt werden.

Diese Aufgabe wird dadurch gelöst, daß die Trennvorrichtung mit mehreren, miteinander in Verbindung stehenden Garniturwalzen versehen ist, die in Kardierstellung zueinander eingesetzt sind und denen jeweils Abscheidestellen für verschiedene Fraktionen zugeordnet sind, wobei die Abscheidestellen zur Steuerung des Materialflusses in der Trennvorrichtung wahlweise verschließbar ausgebildet sind, und daß die Garniturwalzen mit gleicher Drehrichtung umlaufen und eine zunehmend starke Fliehkraftwirkung erzeugen, d. h. zunehmende Umfangsgeschwindigkeit und/oder abnehmende Durchmesser aufweisen.

Die Abgänge werden über eine Speisevorrichtung portionweise einer Trennvorrichtung zugeführt und in verschiedene Fraktionen zerlegt. Die Fraktionen enthalten unterschiedliche Konzentrationen von Gutfasern und Schmutz im Vergleich zu den vorgelegten Abgängen. Jede Fraktion wird gesondert gesammelt und nach Durchlauf wenigstens einer Portion fraktionsweise der Trennvorrichtung erneut vorgelegt. Die Trennvorrichtung wird dabei umgesteuert, d. h. jede Fraktion erfährt eine ihrem Charakter gemäße Bearbeitung. Es wurde gefunden, daß an den Abscheidestellen der einzelnen Fraktionen immer typische Materialkonsistenzen auftreten, die dann gezielt weiterbearbeitet werden.

Die besondere Weiterbehandlung kann erreicht werden, indem die Trennorgane mit geänderten Geschwindigkeiten betrieben werden. Es ist weiter möglich, bestimmte Abscheidestellen zeitweise zu schließen und damit zu überbrücken, so daß das Material intern einen anderen Weg durch die Trennorgane nimmt. Es ist weiter möglich, das Material an anderen Trennorganen unter Umgehung vorgelagerter Trennorgane einzuspeisen. Das Material durchläuft intern die Trennvorrichtung so lange, bis es in einem wirtschaftlichen Maße getrennt ist. Das muß nicht die maximal mögliche Trennung sein.

Die Gutfasern, die mit einem spezifischen Reinheitsgrad an bestimmten Abscheidestellen angereichert anfallen, können dem Hauptprozeß ständig zugeführt werden, es ist aber auch möglich, wenn diese die Trennvorrichtung wiederholt passieren. Der letztendlich verbleibende Abfall wird ausgeschieden.

Eine abgeänderte Ausführungsform der Vorrichtung sieht vor, daß die an die Speisevorrichtung zurückgelieferten Fraktionen einer Siebung unterworfen werden. Dabei werden die losen Schmutzpartikel abgetrennt und belasten den Prozeß bzw. die eigentliche Vorrichtung nicht mehr. Als besonders geeignet haben sich hierfür Luftstrahlsiebe und Zyklone erwiesen. Es hat sich weiter gezeigt, daß die an der ersten Abscheidestelle anfallende, noch grobe Fraktion vorteilhaft kontinuierlich zurückgeführt wird. Dabei wird bei der abgeänderten Ausführungsform der lose Schmutz abgesiebt und der Rest der Fraktion an die Speisevorrichtung weitergeleitet.

Die Vorrichtung besteht aus einer Speisevorrichtung, einer Trennvorrichtung mit verschließbaren Abscheidestellen, den Abscheidestellen zugeordneten Speichern zur Aufnahme der (unterschiedlich stark gereinigten) Fraktionen und einer internen Transportvorrichtung zur Rückführung des Materials an die Speisevorrichtung, zur Abführung der Abfälle und zum Transport der Gutfasern in den Hauptprozeß. Der interne Transport wird vorzugsweise pneumatisch abgewickelt.

Bei einem pneumatischen Transport ist eine für alle Speicher wirksame Dosiervorrichtung angeordnet. Sie hat die Aufgabe, den amorphen (zusammenhängenden) Speicherinhalt in Flokken aufzulösen, die im Luftstrom transportfähig sind. Als Arbeitsorgan genügt eine Stiftwalze den Anforderungen. In unmittelbarer Nähe der Dosiervorrichtung Kann durch eine besondere Öffnung Hilfsluft zugemischt werden, wodurch der Flockenfluß im Luftstrom stabilisiert wird.

Die Speisevorrichtung weist Zuführmittel auf, die eine sequentielle Speisung der Trennvorrichtung mit den einzelnen Fraktionen erlauben, ohne daß es vorher zu einer Vermischung kommt. Derselbe Zweck kann erreicht werden, indem mehrere parallele Füllschächte angeordnet sind, die abwechselnd auf eine Speisewalze arbeiten.

Zum Zweck der Umgebung von Trennorganen können weitere Speisewalzen angeordnet sein.

Die Trennorgane der Trennvorrichtung bestehen aus Garniturwalzen bekannter Art. Es können mehrere Walzen angeordnet sein, die zueinander in Abnahme- oder Kardierstellung stehen. Zweckmäßig nimmt die Spitzenzahl und die Umfangsgeschwindigkeit der Walzen zu, wobei die Durchmesser abnehmen.

Die Gamiturwalzen besitzen Abscheidestellen bekannter Art. Sie sind verschließbar ausgebildet, wodurch sich in Verbindung mit einer internen Transportvorrichtung unterschiedliche Materialführungen durch die Vorrichtung ergeben bzw. verwirklichen lassen.

Die Faserführungsflächen der Trennorgane können gleichfalls Garnierungen tragend Insbesondere am ersten Trennorgan zwischen Speisewalze und erster Abscheidestelle kann eine Garnierung angeordnet werden, die nicht wie üblich in Kardierstellung zur Garnierung des Trennorganes steht. Zusammen mit Belüftungsöffnungen, die alternierend Blas- und Saugluft führen, wird das Material entstaubt. Die Garnierung wirkt als intensives Wirbelfeld, das den Staub löst. Die besondere Ausrichtung der Spitzen verhindert eine Füllung der Garnierung und die Fasern werden im Gegensatz zu den Staubpartikeln gehindert, dem Luftstrom zu folgen.

Bei der zusätzlichen Siebung in der Materialrückführung kommt neben einer Dosiervorrichtung eine Auflösevorrichtung zum Einsatz. Diese bewirkt eine intensive Durchmischung der Abgänge und der Transportluft. Insbesondere bei Verwendung eines Zyklons als Siebvorrichtung liegt die Auflösevorrichtung nahe dem Einlaufstutzen. Sie besteht aus garnierten, schnell rotierenden Walzen. Die Drehachsen der garnierten Walzen liegen vorteilhaft parallel zur Drehachse des Wirbels im Zyklon. Die Abnahme des Materials wird durch strömungsgünstige Leitbleche erleichtert, wobei zusätzlich Hilfsluft zugeführt wird.

Die Vorrichtung kann eine programmierbare Steuerung besitzen. Das Programm enthält alle notwendigen Informationen um eine Portion bzw. ein Arbeitsspiel mit allen Materialdurchläufen, Geschwindigkeiten der Trennorgane und verschiedener möglicher Wege zu realisieren. Die Programmierung erfolgt nach Erfahrungswerten. Wegen der großen Möglichkeiten in der Verfahrensführung kann die Vorrichtung ohne Umbauten durch bloßes Umsteuern auf verschiedene Abgangsarten eingestellt werden. Eine vollkommenere Ausbildung der Vorrichtung sieht den Einbau von Gebern vor, die auf relevante Parameter von Abgängen bzw. deren Fraktionen reagieren. Zusammen mit einem Prozeßführungssystem bekannter Art kann sich die Vorrichtung damit von selbst auf eine optimale Arbeitsweise einstellen.

Nachfolgend wird die Erfindung anhand eines Ausführungsbeispiels näher beschrieben. Es zeigt die
Fig. 1 eine erfindungsgemäße Vorrichtung in schematischer Darstellung,
Fig. 2 zusätzliche Vorrichtungen zur Ergänzung der erfindungsgemäßen Vorrichtung,
Fig. 3 ein Ausführungsbeispiel der Vorrichtung in halbschematischer Darstellung und
Fig. 4 ein Ausführungsbeispiel der Garnierung einer Faserführungsfläche.

In einer Vorrichtung nach Fig. 1 wird der aus einem Hauptprozeß 1, d. h. aus einer üblichen Baumwollreinigungsmaschine stammende Abgang 2 einer Speisevorrichtung 3 zugeführt. Die Speisevorrichtung 3 speist die Trennvorrichtung 4. Die Trennvorrichtung 4 besteht hier aus drei Trennorganen 41, 42 und 43, die vier Abscheidestellen 51, 52, 53 und 54 aufweisen, wovon drei verschließbar ausgebildet sind. Dadurch kann der Materialfluß in der Trennvorrichtung 4 unterschiedlich gesteuert werden. Den Abscheidestellen 51, 52 und 53 sind Speicher 61, 62 und 63 zugeordnet. Sie nehmen die anfallenden Fraktionen auf und geben sie an ein internes Transportsystem 7 ab. Zum internen Transportsystem 7 gehört eine Dosiervorrichtung 71, die aus einer amorphen (zusammenhängenden) Fraktion 81, 82, 83 Flocken erzeugt. Die Flocken können beispielsweise pneumatisch zur Speisevorrichtung 3 transportiert werden.

Die Speisevorrichtung 3 besitzt in der gezeigten Ausführung parallele Füllschächte 31, 32 und 33, in die die einzelnen Fraktionen ohne gegenseitige Durchmischung einer Speisewalze zugeführt werden.

Mit Hilfe der erfindungsgemäßen Vorrichtung durchlaufen die an den Abscheidestellen 5 anfallenden Fraktionen 81, 82 und 83 die Trennvorrichtung 4 auf unterschiedlichen Wegen und mit unterschiedlichen, d. h. auf die jeweilige Fraktion abgestimmten Arbeitsgeschwindigkeiten der Trennorgane 41, 42 und 43. Die Gutfasern 9 werden in den Hauptarbeitsprozeß 1 zurückgeführt, während nach einer bestimmten Anzahl von Durchläufen der ausgebeutete Abfall 10 ausgeschieden wird. In dieser Art wird portionsweise weitergearbeitet.

Eine Modifikation der Vorrichtung ist in Fig. 2 dargestellt. Innerhalb des internen Transportsystems 7 wird eine Siebvorrichtung eingefügt. Es hat sich gezeigt, daß in der ersten Fraktion 81 viele lose, d. h. nicht mit Fasern zusammenhängende Schmutzteile enthalten sind, die sofort abgetrennt werden können. Damit wird die Trennvorrichtung 4 entlastet. Es kann eine Fraktion kontinuierlich abgesiebt und rückgespeist werden. Es ist weiter möglich, daß alle Fraktionen 81, 82 und 83 nacheinander abgesiebt und zurückgespeist werden.

Als Siebvorrichtung wird hier ein bekannter Zyklon 101 eingesetzt, der von seinem Einlaufstutzen eine zusätzliche Auflösevorrichtung 102 besitzt. Sie erzeugt eine intensive Mischung von Material und Luft, wobei die Flocken bis zu ihren einzelnen Bestandteilen aufgelöst werden. Die dafür erforderliche, hinreichend große Luftmenge wird durch Hilfsluftführungen 104 zugeführt, die sowohl an der Auflösevorrichtung 102 als auch an der Dosiervorrichtung 71 münden. Sie erleichtern gleichzeitig die Materialabgabe an diesen Arbeitsstellen. Dem Zyklon 101 folgt die Speisevorrichtung 3. Die Vorrichtung nach Fig. 1 kann bei Bedarf um die Vorrichtungen aus Fig. 2 erweitert werden.

In Fig. 3 ist ein einfaches Ausführungsbeispiel einer erfindungsgemäßen Vorrichtung halbschematisch dargestellt. Als Trennorgane sind hier miteinander in Verbindung stehende Garniturwalzen 411, 422 und 433 eingesetzt. Sie besitzen verschließbare Abscheidestellen 511, 522 und 533. Die Garniturwalzen 411, 422 und 433 sind hierbei in Kardierstellung zueinander eingesetzt. Sie weisen eine steigende Spitzenzahl sowie eine abgestuft steigende Fliehkraftwirkung auf, d. h. daß die Fliehkraft an den Garniturwalzen von links nach rechts zunehmen soll. An der Abscheidestelle 554 kann das Material beispielsweise durch Saugluft und durch Blasluft sowie durch eine hier dargestellte Abnehmerwalze 554 abgenommen werden, die mit einer Abschlagwalze 555 zusammenarbeitet. Abnehmerwalze und Abschlagwalze 555 arbeiten geräuscharm und energiesparend. Analog zur prinzipiellen Ausführung einer Vorrichtung nach Fig. 1 sind Speicher 6 und ein internes Transportsystem 7 vorhanden. Eine dem Charakter einer Fraktion angepaßte, variable Materialführung ist daher möglich.

In Fig.4 ist eine besonders gestaltete Faserführungsfläche 600 dargestellt, wie sie insbesondere hinter einer Speisewalze 300 eingesetzt wird. Die Walze 300 in Fig. 4 entspricht der Walze über der Garniturwalze 411 in Fig.3. Die Ausführung der Fig. 4 dient der Erzeugung eines intensiven Reibungs- und Wirbelfeldes. Die Spitzen 601 stehen nicht in Kardierstellung zu den Spitzen der Garniturwalze 411. Zwischen den Spitzen 601 münden Blasluftführungen 603 und Saugluftführungen 604 in wechselnder Folge. Stark staubhaltige Filterabgänge beispielsweise können so entstaubt werden. Die faserigen Bestandteile können dem Saugluftstrom 604 wegen der besonderen Ausrichtung der Spitzen 601 der Garnierung nicht folgen.

Entsprechend sind die Saugluftführungen der durch die Fliehkraft vorgegebenen Bewegungsrichtung entgegengesetzt.

## Patentansprüche

1. Vorrichtung zum Auftrennen der Baumwollabgänge einer üblichen Baumwollreinigungsmaschine in Gutfasern und Schmutz, mit einer Speisewalze (300) und einer zugehörigen Speisemulde sowie einer zugehörigen, mindestens eine hochtourig umlaufende Auflösewalze aufweisende Trennvorrichtung (4), dadurch gekennzeichnet, daß die Trennvorrichtung mit mehreren, miteinander in Verbindung stehenden Garniturwalzen (411,422,433) versehen ist, die in Kardierstellung zueinander eingesetzt sind und denen jeweils Abscheidestellen (511, 522, 533) für verschiedene Fraktionen (81, 82, 83) zugeordnet sind, wobei die Abscheidestellen zur Steuerung des Materialflusses in der Trennvorrichtung (4) wahlweise verschließbar ausgebildet sind, und daß die Garniturwalzen (411, 422, 433) mit gleicher Drehrichtung umlaufen und eine zunehmend starke Fliehkraftwirkung erzeugen, d. h. zunehmende Umfangsgeschwindigkeit und/oder abnehmende Durchmesser aufweisen.

2. Vorrichtung nach Anspruch 1, dadurch gekennzeichnet, daß die erste Walze (411) eine vorreißartige Garnitur trägt und die nachfolgenden Walzen mit tambourartigen Garnituren versehen sind.

3. Vorrichtung nach Anspruch 2, dadurch gekennzeichnet, daß die Garniturwalzen (411, 422, 433) eine steigende Spitzenzahl aufweisen.

4. Vorrichtung nach einem der voranstehenden Ansprüche, dadurch gekennzeichnet, daß die Faserführungsfläche (600) der ersten Garniturwalze (411) Garnierungen aufweisen, die nicht in Kardierstellung zu der Garniturwalze stehen, wobei zwischen den Spitzen (601) Blasluftführungen (603) und Saugluftführungen (604) abwechselnd angeordnet sind.

5. Vorrichtung nach einem der voranstehenden Ansprüche, dadurch gekennzeichnet, daß hinter der dritten Garniturwalze (433) eine Abnehmerwalze (544) und eine Abschlagwalze (555) vorgesehen sind.

## Claims

1. Device for separating the cotton wastes from a usual cotton cleaning machine into useable fibers and dirt, comprising a feed roller (300) and a corresponding feed trough as well as a corresponding separating device (4) provided with at least one separating roller rotating at high speed, characterized in that the separating device is provided with several interconnected carding cylinders (411, 422, 433) positioned in mutual carding position and each associated with collecting positions (511, 522, 533) for different fractions (81, 82, 83), with said collecting positions being selectively closeable for controlling the flow of material in the separating device (4), and that the carding cylinders (411, 422, 433) rotate in the same direction and produce an increasingly strong centrifugal action, i. e. they exhibit an increasing peripheral speed and/or reduced diameters.

2. Device according to claim 1, characterized in that the first cylinder (411) carries a taker-in like clothing and the following cylinders are provided with tambour-like clothings.

3. Device according to claim 2, characterized in that the cylinders (411, 422, 433) have increasing numbers of points.

4. Device according to any of the preceeding claims, characterized in that the fiber guiding surface (600) of the first cylinder (411) is provided with clothings not in carding position with respect to said cylinder, with blowing air ducts (603) and suction air ducts (604) being arranged alternately between the points (601).

5. Device according to any of the preceding claims, characterized in that a taker-of-roller (544) and a remover roller (555) are arranged behind the third cylinder (433).

## Revendications

1. Dispositif de séparation, en fibres et en crasse, des déchets de coton d'une machine nettoyeuse de coton courante, comprenant un cylindre d'alimentation (300) et une auge d'alimentation correspondante ainsi qu'un dispositif séparateur (4) correspondant, qui présente au moins un cylindre de démêlage tournant à grande vitesse, caractérisé en ce que le dispositif de séparation est pourvu de plusieurs cylindres à garniture de carde (411,422, 433) qui se trouvent en relation mutuelle et sont mis en oeuvre l'un par rapport à l'autre en position de cardage et auxquels des lieux de séparation (511, 522, 533) pour différentes fractions (81, 82, 83) sont respectivement adjoints, les lieux de séparation étant réalisés de manière sélectivement obturable pour la direction du flux de matière dans le dispositif séparateur (4), et en ce que les cylindres à garniture de carde (411, 422, 433) tournent dans le même sens de rotation et produisent une action centrifuge de force croissante, c'est-à-dire qu'ils présentent une vitesse périphérique croissante et/ou un diamètre décroissant.

2. Dispositif suivant la revendication 1, caractérisé en ce que le premier cylindre (411) porte une garniture de carde du type d'un briseur et en ce que les cylindres suivants sont pourvus de garnitures du type d'un tambour.

3. Dispositif suivant la revendication 2, caractérisé en ce que les cylindres à garniture de carde (411, 422, 433) présentent un nombre de pointes croissant.

4. Dispositif suivant l'une des revendications précédentes, caractérisé en ce que les surfaces de guidage des fibres (600) du premier cylindre à garniture de carde (411) présentent des garnitures qui ne sont pas en position de cardage par rapport au cylindre à garniture de carde, des conduits d'air de soufflage (603) et des conduits d'air d'aspiration (604) étant agencés de manière alternée entre les pointes (601).

5. Dispositif suivant l'une des revendications précédentes, caractérisé en ce qu'un cylindre peigneur (544) et un cylindre détacheur (555) sont prévus derrière le troisième cylindre à garniture de carde (433).
